# FASCICULE DE BREVET EUROPEEN

(11) **EP 1 718 827 B1**
(45) Date de publication et mention de la délivrance du brevet: **22.03.2017**
(21) Numéro de dépôt: 05717527.5
(22) Date de dépôt: 01.02.2005
(51) Int. Cl.: E05B 65/10

(54) **BARRE ANTI-PANIQUE ET PORTE AINSI ÉQUIPÉE**
ANTIPANIKSTANGE UND DAMIT AUSGERÜSTETE TÜR
ANTI-PANIC BAR AND DOOR EQUIPPED THEREWITH

(30) Priorité: 02.02.2004 FR 0400960
(43) Date de publication de la demande: 08.11.2006
(73) Titulaire: JPM SAS, 03000 Moulins (FR)
(72) Inventeur: BAILLIA-PREL, Quentin, F-03000 Moulins (FR)
(74) Mandataire: Santarelli
(86) Numéro de dépôt international: PCT/FR2005/000211
(87) Numéro de publication internationale: WO 2005/075767

(56) Documents cités:
- US-A- 4 312 528
- US-A- 4 387 917
- US-B1- 6 183 023

## Description

L'invention a pour objet un barreur anti-panique et une porte ainsi équipée.

Les barreurs anti-panique connus présentent de nombreuses étapes de production, ce qui tend à augmenter leur prix de revient. Les pièces utilisées imposent par ailleurs un espace interne assez réduit.

Un type classique de barreur utilisé dans les portes anti-panique est un barreur à barre d'appui articulée sur un support de barre.

On peut définir classiquement deux types de configuration pour les barreurs articulés : une position de travail et une position de repos. Dans la position de repos, la barre d'appui a une position éloignée du support de barre. Dans la position de travail qui correspond à l'ouverture de la porte, la barre d'appui est poussée vers le support de barre suite à une pression vers le bas. Le retour à la position de repos nécessite des moyens de retour afin de faire remonter la barre d'appui.

De même, pour un autre type de barreur du type barreur à enfoncement, des moyens spécifiques sont nécessaires afin de ramener la barre d'appui en saillie. Il en découle pour de tels barreurs une complexité et un coût significatifs.

On connaît aussi, d'après les documents US - A - 4 387 917, US - B1 - 6 183 023 et US - A - 4 312 528, des barreurs comportant des barres de manoeuvre comportant plusieurs pièces et, parfois, des aménagements spécifiques de la porte ou de l'élément de manoeuvre d'où, comme précédemment, une complexité et un coût significatifs.

L'invention a pour objet un barreur de fabrication simple, offrant une plus grande fiabilité et un coût de production moindre.

A cet effet, l'invention propose un barreur anti-panique comportant une partie fixe présentant un élément de commande de serrure, et une barre d'appui montée pivotante sur cette partie fixe autour d'un axe longitudinal, entre une position de repos dans laquelle ladite barre d'appui occupe une position écartée de ladite partie fixe et une position de travail dans laquelle ladite barre d'appui occupe une position rapprochée de ladite partie fixe et dans laquelle ladite barre d'appui active ledit élément de commande de serrure, caractérisé en ce que ladite barre d'appui est un profilé monté articulé autour dudit axe longitudinal par une portion d'articulation.

L'invention propose donc un barreur anti-panique articulé dont la barre d'appui est un profilé articulé sur un axe longitudinal d'une partie fixe formant le support de barre. Ce barreur présente l'avantage d'utiliser une barre d'appui sous forme de profilé, ce qui la rend simple à produire avec un coût de production extrêmement réduit. D'autre part, l'utilisation d'un profilé permet de libérer de l'espace entre la barre d'appui et le support de barre, ce qui simplifie le barreur et son montage.

Le barreur anti-panique comporte au moins une butée portée par ladite partie fixe coopérant avec au moins une portion d'arrêt portée par ladite barre d'appui, leur coopération délimitant le débattement en articulation de ladite barre d'appui. Cette délimitation du débattement permet de maîtriser la coopération entre la barre d'appui et l'élément de commande de serrure, ce qui améliore la fiabilité du barreur tout en conservant une grande simplicité de montage et de fabrication.

Selon une caractéristique avantageuse de l'invention, ladite portion d'articulation est située dans une partie inférieure de ladite barre d'appui et coopère avec une partie d'articulation de ladite partie fixe pour articuler le profilé de ladite barre d'appui autour dudit axe longitudinal, et en ce que ladite barre d'appui comporte une portion d'arrêt située dans une partie supérieure de ladite barre d'appui. L'invention propose ainsi un barreur articulé dont le mécanisme est avantageusement inversé par rapport à celui des barreurs articulés cités plus haut, c'est-à-dire un barreur dans lequel le passage de la position de travail à la position de repos requiert une poussée vers le haut.

On obtient ainsi un barreur qui est plus simple à monter, qui est aussi plus économique à produire et qui présente une fiabilité accrue, puisqu'on supprime les moyens de retour : en effet, le retour peut-être assuré par le simple effet de la gravité.

Selon une première forme de réalisation préférée de l'invention, la partie fixe est aussi un profilé s'étendant selon la même direction que ladite barre d'appui. L'utilisation d'un profilé pour former le support de barre permet de réduire encore les coûts de production et de simplifier encore plus la fabrication et le montage d'un tel barreur.

Selon une caractéristique avantageuse de l'invention dans cette première forme de réalisation, ladite partie fixe comporte un logement longitudinal dans lequel pénètre avec débattement un bord longitudinal du profilé de ladite barre d'appui. Cette caractéristique permet d'assurer une efficacité et une fiabilité accrues de la relation entre la barre d'appui et le support de barre.

De manière préférée, ledit logement longitudinal comporte au moins une butée portée par ladite partie fixe coopérant avec au moins une portion d'arrêt portée par ladite barre d'appui, leur coopération délimitant le débattement en articulation de ladite barre d'appui. Un tel barreur est donc aisé à monter tout en étant extrêmement maniable.

Selon une autre caractéristique avantageuse de l'invention, plusieurs butées coopèrent avec une portion d'arrêt. En variante, une butée coopère avec plusieurs portions d'arrêt. Ces deux caractéristiques peuvent se combiner. Il y a ainsi une réelle délimitation du débattement angulaire en ses deux extrémités.

Selon une autre caractéristique avantageuse de l'invention, ladite barre d'appui comporte une partie recourbée qui pénètre dans ledit logement longitudinal par une ouverture au niveau de laquelle est située une butée formée par une extrémité libre dudit logement, et en ce que ladite portion d'arrêt est un rebord situé à l'extrémité de ladite partie recourbée.

Selon une autre caractéristique avantageuse de l'invention, ladite partie fixe comporte des nervures longitudinales adaptées à recevoir ledit élément de commande de serrure. L'élément de commande de serrure est donc maintenu de manière optimale au niveau du support de barre, tout en conservant une grande facilité de montage.

Selon une autre caractéristique avantageuse de l'invention, ladite barre d'appui présente, à proximité d'un bord longitudinal du profilé, un bourrelet d'articulation longitudinal coopérant avec un tube fendu du profilé de ladite partie fixe pour articuler ladite barre d'appui autour dudit axe longitudinal. La barre est donc articulée sur le support de barre de manière efficace et permet d'obtenir un barreur dont la manipulation est aisée.

Selon une autre forme de réalisation préférée de l'invention, ladite partie fixe comporte deux platines latérales entre lesquelles est située ladite barre d'appui. L'utilisation de deux platines pour former le support de barre permet de réduire au maximum l'espace utilisé par le support de barre ainsi que la matière utilisée pour le produire.

Selon une caractéristique avantageuse de l'invention dans cette autre forme de réalisation, chaque dite platine comporte au moins une butée coopérant avec au moins une portion d'arrêt que comporte ladite barre d'appui, leur coopération délimitant le débattement en articulation de ladite barre d'appui. Le barreur selon l'invention est donc simple à monter, et permet un bon contrôle de la coopération de la barre d'appui avec les platines.

Selon une autre caractéristique avantageuse de l'invention, une butée coopère avec plusieurs portions d'arrêt ; en variante, plusieurs butées coopèrent avec une portion d'arrêt. Ainsi il y a une délimitation réelle du débattement angulaire en ces deux extrémités.

Selon une autre caractéristique avantageuse de l'invention, ladite barre d'appui comporte sur le profilé une saillie latérale formant ladite portion d'arrêt, lesdites butées étant formées par des bords d'une fenêtre pratiquée dans l'une des dites platines et dans laquelle fenêtre pénètre ladite saillie latérale.

En variante, le profilé de ladite barre d'appui comporte deux extrémités longitudinales, lesquelles comportent chacune une saillie latérale formant portion d'arrêt, lesdites butées étant formées par des bords d'une fenêtre pratiquée dans chaque dite platine, dans laquelle fenêtre pénètre une des deux dites saillies latérales. La barre peut ainsi se débattre en évitant une déformation sous l'effet d'une torsion excessive.

Selon une autre caractéristique avantageuse de l'invention, ladite barre d'appui présente, à l'extrémité d'un bord longitudinal du profilé, une courbure qui a la forme d'un cylindre creux longitudinal, ladite barre d'appui étant placée entre lesdites platines de sorte que ledit cylindre est placé, à chaque extrémité de ladite barre d'appui, en face d'une ouverture pratiquée dans chaque platine, un pion pénétrant au niveau de chaque dite platine dans ledit cylindre et ladite ouverture afin d'assurer l'articulation de ladite barre d'appui autour dudit axe longitudinal. La barre est donc articulée sur le support de barre de manière efficace et permet d'obtenir un barreur dont la manipulation est aisée.

Selon une autre caractéristique avantageuse de l'invention, chacune des dites platines est sensiblement symétrique par rapport à un plan médian longitudinal du barreur. Selon une autre caractéristique avantageuse de l'invention, lesdites platines sont sensiblement symétriques l'une de l'autre par rapport un plan médian transversal du barreur. Ces dernières caractéristiques permettent de faciliter grandement la fabrication des platines et de réduire les coûts, en offrant des possibilités d'économies d'échelle et en retardant la différenciation des platines sur la chaîne de production.

Selon une autre caractéristique avantageuse de l'invention, lesdites platines comportent des moyens de fixation pour la fixation à un support.

Selon une autre caractéristique avantageuse de l'invention, le barreur comporte des coques latérales adaptées à être fixées sur ladite partie fixe. Ces coques latérales permettent d'offrir un aspect esthétique agréable tout en protégeant les mécanismes qui lient la barre d'appui au support de barre et sont situés aux extrémités de la barre d'appui.

Selon une autre caractéristique avantageuse de l'invention, chacune des dites coques latérales est sensiblement symétrique par rapport à un plan médian longitudinal du barreur. Selon une autre caractéristique avantageuse de l'invention, les coques latérales sont sensiblement symétriques l'une de l'autre par rapport un plan médian transversal du barreur. Ces dernières caractéristiques permettent de faciliter grandement la fabrication des coques et de réduire les coûts, en offrant des possibilités d'économies d'échelle et en retardant la différenciation des coques sur la chaîne de production.

Selon une autre caractéristique avantageuse de l'invention, ce barreur comporte un pêne soumis audit élément de commande de serrure.

Selon une autre caractéristique avantageuse de l'invention, lorsque ledit barreur comporte des coques latérales, ledit pêne traverse l'une de ces dites coques latérales.

L'exposé de l'invention sera maintenant poursuivi par la description d'un exemple de réalisation, donnée ci-après à titre illustratif et non limitatif, en référence aux dessins annexés sur lesquels :
- la figure 1 est une vue schématique en coupe d'un barreur anti-panique dans lequel la partie fixe est un profilé, lorsque le barreur est dans la position de repos ;
- la figure 2 est une vue schématique en coupe du barreur de la figure 1, lorsqu'il est dans la position de travail ;
- la figure 3 est une vue en perspective d'un autre barreur anti-panique selon l'invention dans lequel la partie fixe comporte deux platines latérales ;
- la figure 4 est une vue éclatée en perspective de la barre d'appui et d'une platine du barreur de la figure 3; et
- la figure 5 est une vue en coupe et en élévation du barreur de la figure 3, au niveau de la platine latérale qui porte l'élément de commande de serrure;

En référence aux figures 1 et 2, le barreur 1 est fixé sur une porte 2, et comporte une partie fixe 3 sur laquelle est articulée une barre d'appui 4.

La partie fixe 3 est un profilé métallique qui s'étend longitudinalement sur la porte 2.

La partie fixe 3 reçoit un élément de commande de serrure schématisé en 5 ainsi que des coques latérales (non représentées).

La partie fixe 3 est également munie de moyens de fixation à la porte 2 (non représentés) de tout type comme approprié.

Dans une partie inférieure, la partie fixe 3 comporte, à l'extrémité d'une paroi inférieure 31 qui s'étend le long du profilé, un tube fendu 30. Le tube fendu 30 forme un bord inférieur longitudinal de la partie fixe 3.

Dans une partie supérieure, la partie fixe 3 comporte une paroi supérieure 36 longitudinale. Cette paroi est sensiblement orthogonale à un fond 35 de la partie fixe 3. Le fond 35 est une portion longitudinale du profilé qui s'étend sur la porte 2 et est lié à la paroi inférieure 31 d'une part et à la paroi supérieure 36 d'autre part.

Une paroi en L s'étend orthogonalement au fond 35, et se termine par un rebord formant une butée 37. Le fond 35 forme une butée 38 en regard de la butée 37.

L'espace libre entre la paroi en L, les butées 37 et 38 et la paroi supérieure 36 définit un logement longitudinal 34 sur la longueur du profilé.

La barre d'appui 4 est ici un profilé métallique en forme de C s'étendant selon une direction longitudinale.

Dans une partie inférieure, la barre d'appui 4 comporte un bourrelet d'articulation 40 qui forme un bord longitudinal inférieur du profilé. Le bourrelet d'articulation 40 forme une portion d'articulation de la barre d'appui 4 et coopère avec le tube fendu 30.

Le profilé de la barre d'appui 4 comporte également une partie supérieure 42 prolongée par un rebord qui forme une portion d'arrêt 43, ainsi qu'une portion de manoeuvre 44 entre cette partie supérieure 42 d'une part et le bourrelet d'articulation 40 d'autre part.

La portion de manoeuvre 44 est une portion recourbée longitudinale du profilé. Cette portion 44 est adaptée à prendre des positions dans lesquelles elle est sensiblement parallèle ou forme un angle réduit avec la porte 2.

Comme indiqué ci-dessus, la barre d'appui 4 est articulée sur la partie fixe 3 par la coopération du tube fendu 30 et du bourrelet d'articulation 40 qui y pénètre.

Ces deux éléments 30 et 40, qui s'étendent le long du profilé auquel ils appartiennent respectivement, définissent un axe longitudinal d'articulation. La barre d'appui 4 peut ainsi pivoter autour de cet axe longitudinal.

Le débattement de la barre d'appui 4 est limité par la coopération de la portion d'arrêt 43 avec les butées 37 et 38. A cet effet, la portion supérieure 42 pénètre le logement longitudinal 34 par une fente qui existe entre la paroi supérieure 36 et la butée 37. Cette fente est légèrement plus large que l'épaisseur de la partie supérieure 42.

La portion d'arrêt 43 qui a une forme de rebord n'est donc mobile qu'entre la butée 37 et la butée 38. La mobilité restreinte de la portion d'arrêt 43 limite le débattement de la portion de la barre d'appui 4.

L'élément de commande de serrure 5 est monté dans la partie fixe 3 grâce à des nervures longitudinales 39a, 39b, 39c et 39d. L'élément de commande de serrure 5 est relié à la barre d'appui 4 par des moyens appropriés connus tels qu'une bielle schématisée en 45.

La barre d'appui 4 représentée sur les figures 1 et 2 est montée de telle sorte que l'effet de la pesanteur tend, quelque soit sa position, à éloigner la barre d'appui 4 du fond 35 de la partie fixe 3.

Lorsque le barreur 1 est dans sa position de repos (figure 1), la portion d'arrêt 42 de la barre d'appui 4 est dans la position la plus éloignée du fond 35. Dans cette position, la portion d'arrêt 43 est en arrêt sur la butée 37 sous l'effet de la pesanteur de la barre d'appui 4.

Lorsqu'une pression est appliquée par un utilisateur sur la portion de manoeuvre 44, dans le sens de la flèche F et avec une intensité compensant la pesanteur de la barre d'appui 4, le barreur 1 prend sa position de travail.

Lorsque le barreur 1 est dans sa position de travail (figure 2), la portion d'arrêt 43 de la barre d'appui 4 est dans la position la plus rapprochée du fond 35. Dans cette position, la portion d'arrêt 43 est en arrêt sur la butée 38.

Lors du passage de la position de repos à la position de travail, la liaison entre l'élément de commande de serrure 5 et la barre d'appui 4 provoque l'activation de l'élément de commande de serrure 5.

L'activation de l'élément de commande de serrure 5 entraîne une action sur un pêne. C'est pourquoi le pêne traverse une des deux coques latérales et coopère avec une gâche.

Le pêne, la gâche et les coques latérales ne sont pas représentés ici pour des raisons de simplicité des dessins.

Le retour de la position de travail à la position de repos se fait en relâchant la pression exercée sur la barre d'appui 4. La pesanteur est alors la seule force qui s'exerce sur la barre d'appui 4 qui reprend alors la position de repos.

On va maintenant décrire à l'aide des figures 3 à 5 un autre mode de réalisation du barreur 1 décrit ci-dessus. Les éléments similaires à ceux décrits ci-dessus sont désignés par les mêmes références numériques mais additionnées du nombre 100.

Comme il apparaît sur les figures 3, 4 et 5, le barreur 101 est fixé sur une porte 102 et comporte une partie fixe 103 ainsi qu'une barre d'appui 104.

La partie fixe 103 comporte ici deux platines 103a et 103b.

Chaque platine 103a, 103b comporte deux ouvertures 130 et deux fenêtres 134 symétriques par rapport à un plan médian longitudinal AA du barreur 101. Chaque platine comporte également des moyens de fixation 107 à la porte 102.

Chaque fenêtre 134 comporte deux bords latéraux formant des butées 137 et 138, ainsi que dans l'exemple présenté un ergot 161 situé sur un bord transversal.

La barre d'appui 104 est ici un profilé métallique en forme de C. Ce profilé comporte un bord longitudinal recourbé 140 d'articulation, une partie supérieure 142 prolongée par une portion à tubes, ainsi qu'une portion de manoeuvre 144 entre le bord longitudinal recourbé 140 et la portion supérieure 142.

Le bord longitudinal 140 recourbé en sorte de former un tube forme une portion d'articulation de la barre d'appui 104.

A chaque extrémité longitudinale de la barre d'appui 104, le profilé comporte une saillie issue de la portion à tubes. Cette saillie forme à chaque extrémité une portion d'arrêt 143.

La portion à tubes comporte une partie en U 143a liée par ses branches du U à une partie cylindrique creuse 143b. Un pion 143c s'étend partiellement à l'intérieur de la partie cylindrique creuse 143b. Le pion 143c forme une saillie de la portion à tubes. Cette saillie forme à chaque extrémité de la barre d'appui 104 la portion d'arrêt 143. La partie cylindrique creuse 143b et le bord d'articulation 140 ont ici le même diamètre interne.

Un élément de transfert 145 est formé par un bras placé le long d'une face externe de la platine 103a.

L'élément de transfert 145 présente une portion accessible à travers une des fenêtres 134 de la platine 103a. L'élément de transfert 145 présente à ce niveau une ouverture du même diamètre que les ouvertures 130. La portion d'arrêt 143 pénètre cette ouverture à travers la fenêtre 134, ce qui lie la barre d'appui 104 à l'élément de transfert 145. De l'autre côté, l'élément de transfert 105 est lié à un élément de commande de serrure 105 monté sur la platine 103a.

La barre d'appui 104 est articulée entre les deux platines 103a et 103b. A cet effet, dans une partie inférieure de chaque platine 103, un pion 140a pénètre dans le bord recourbé 140 d'une part et l'ouverture 130 d'autre part.

La barre d'appui 104 est ainsi articulée autour d'un axe longitudinal. Cet axe est parallèle au bord recourbé 140 et passe par le centre des deux ouvertures 130 pénétrées par les pions 140a.

Le débattement en articulation de la barre d'appui 104 est limité par la coopération de la portion d'arrêt 143 avec les bords de la fenêtre 134 de la partie supérieure de chacune des platines 103a, 103b.

Plus précisément, c'est l'arrêt de la portion d'arrêt 143 sur les butées 137 et 138 qui limite le débattement de la barre d'appui 104.

En variante simplifiée, non représentée, il y a une seule saillie coopérant avec une seule fenêtre, à une seule extrémité de la barre d'appui.

Chaque platine 103 peut recevoir une coque latérale 106 qui vient se fixer sur la platine 103a, 103b grâce à l'ergot 161 dont est munie chaque fenêtre 134.

La coque 106 qui est portée par la platine 103a est percée afin de permettre, sous l'effet de l'élément de commande de serrure 105, la coopération d'un pêne 151 avec une gâche 152 extérieure.

Les deux platines 103a, 103b sont symétriques par rapport à un plan médian longitudinal AA du barreur 101. Les platines 103a, 103b sont également symétriques l'une de l'autre par rapport à un plan médian transversal du barreur. Les coques 106 présentent les mêmes symétries que les platines 103a, 103b.

Le barreur 101 est maintenu sur la porte 102 grâce aux moyens de fixation 107 qui comportent des tiges 171 et 172.

Ce mode de réalisation de l'invention fonctionne sensiblement comme le premier mode de réalisation décrit plus haut.

Lorsque le barreur 101 est au repos, la barre d'appui 104 est reculée de manière extrême sous l'effet de la pesanteur et est maintenue en position par l'appui de la portion d'arrêt 143 sur la butée 137.

Une pression suffisante sur la portion de manoeuvre 144 dirigée vers la porte 102, entraîne un pivotement de la barre d'appui 104 autour de l'articulation formée par le pion 140a, l'ouverture 130 et le bord 140. Ce pivotement induit un mouvement de la portion d'arrêt 143 par rapport à la fenêtre 134.

La portion d'arrêt 143 est solidaire de l'élément de transfert 145. La portion d'arrêt 143 entraîne donc l'élément de transfert 145 dans son mouvement jusqu'à ce qu'elle entre en contact avec la butée 138. Le mouvement de l'élément de transfert 145 entraîne l'activation de l'élément de commande de serrure 105.

Lorsque la pression sur la barre d'appui 104 est relâchée, le barreur revient dans sa position de repos sous l'effet de la pesanteur.

L'invention ne saurait être limitée aux exemples de réalisation décrits ci-dessus.

On peut notamment envisager une variante selon l'un ou l'autre des modes de réalisation, dans laquelle l'articulation de la barre d'appui sur la partie fixe est placée dans une partie supérieure du barreur, le retour de la position de travail vers la position de repos étant assuré par des moyens classiques (ressorts, notamment).

On peut aussi envisager des modes de réalisation dans lesquels une butée de la partie fixe coopère avec plusieurs portions d'arrêts de la barre d'appui. Par exemple, l'une de ces portions pourrait être située à l'extrémité de la partie supérieure de la barre d'appui. L'autre portion pourrait être formée par une nervure longitudinale de la portion de manoeuvre et limiter la course de la barre d'appui en venant en arrêt sur la butée.

On peut en outre considérer d'autres modes de réalisation dans lesquels la portion d'arrêt est une nervure située sensiblement au milieu de la portion de manoeuvre et vient buter sur une extension de l'élément de commande de serrure.

Il est à noter que les profilés sont métalliques ou en matière synthétique, tels le PVC, l'aluminium, le plexiglas, les polyamides, ou toute autre matière adaptée à la production de profilé.

## Revendications

1. Barreur anti-panique comportant une partie fixe (3 ; 103) présentant un élément de commande de serrure (5 ; 105), et une barre d'appui (4; 104) montée pivotante sur cette partie fixe (3; 103) autour d'un axe longitudinal, entre une position de repos dans laquelle ladite barre d'appui (4 ; 104) occupe une position écartée de ladite partie fixe (3 ; 103) et une position de travail dans laquelle ladite barre d'appui (4 ; 104) occupe une position rapprochée de ladite partie fixe (3 ; 103) et dans laquelle ladite barre d'appui (4 ; 104) active ledit élément de commande de serrure (5 ; 105), **caractérisé en ce que** ladite barre d'appui (4 ; 104) est un profilé monté articulé autour dudit axe longitudinal par une portion d'articulation (40 ; 140), et **en ce qu'**il comporte au moins une butée (37, 38 ; 137, 138) portée par ladite partie fixe (3; 103) coopérant avec au moins une portion d'arrêt (43 ; 143) portée par ladite barre d'appui (4 ; 104), leur coopération délimitant le débattement en articulation de ladite barre d'appui (4 ; 104).

2. Barreur anti-panique selon la revendication1, **caractérisé en ce que** ladite portion d'articulation (40 ; 140) est située dans une partie inférieure de ladite barre d'appui (4; 104) et coopère avec une partie (30; 130) d'articulation de ladite partie fixe pour articuler le profilé de ladite barre d'appui (4 ; 104) autour dudit axe longitudinal, et **en ce que** ladite barre d'appui (4 ; 104) comporte une portion d'arrêt (43 ; 143) située dans une partie supérieure de ladite barre d'appui (4 ; 104).

3. Barreur anti-panique selon l'une des revendications 1 ou 2, **caractérisé en ce que** la partie fixe (3) est un profilé s'étendant selon la même direction que ladite barre d'appui (4).

4. Barreur anti-panique selon la revendication 3, **caractérisé en ce que** ladite partie fixe (3) comporte un logement (34) longitudinal dans lequel pénètre avec débattement un bord longitudinal du profilé de ladite barre d'appui (4).

5. Barreur anti-panique selon la revendication 4, **caractérisé en ce que** ledit logement longitudinal (34) comporte au moins une butée (37) portée par ladite partie fixe (3) coopérant avec au moins une portion d'arrêt (43) portée par ladite barre d'appui (4), leur coopération délimitant le débattement en articulation de ladite barre d'appui (4).

6. Barreur anti-panique selon la revendication 5, **caractérisé en ce que** plusieurs butées (37, 38) coopèrent avec une portion d'arrêt (43).

7. Barreur anti-panique selon la revendication 5, **caractérisé en ce qu'**une butée coopère avec plusieurs portions d'arrêt.

8. Barreur anti-panique selon l'une des revendications 5 à 7, **caractérisé en ce que** ladite barre d'appui (4) comporte une partie recourbée (42) qui pénètre dans ledit logement longitudinal (34) par une ouverture au niveau de laquelle est située une butée (37) formée par une extrémité libre dudit logement (34), et **en ce que** ladite portion d'arrêt (43) est un rebord situé à l'extrémité de ladite partie recourbée(42).

9. Barreur anti-panique selon l'une des revendications 3 à 8, **caractérisé en ce que** ladite partie fixe (3) comporte des nervures longitudinales (39a, 39b, 39c, 39d) adaptées à recevoir ledit élément de commande de serrure (5).

10. Barreur anti-panique selon l'une des revendications 3 à 9, **caractérisé en ce que** ladite barre d'appui (4) présente, à proximité d'un bord longitudinal du profilé, un bourrelet (40) d'articulation longitudinal coopérant avec un tube fendu du profilé (30) de ladite partie fixe (3) pour articuler ladite barre d'appui (4) autour dudit axe longitudinal.

11. Barreur anti-panique selon l'une des revendications 1 ou 3, **caractérisé en ce que** ladite partie fixe (103) comporte deux platines (103a, 103b) latérales entre lesquelles est située ladite barre d'appui (104).

12. Barreur anti-panique selon la revendication 11, **caractérisé en ce que** chaque dite platine (103a, 103b) comporte au moins une butée (137, 138) coopérant avec au moins une portion d'arrêt (143) que comporte ladite barre d'appui (104), leur coopération délimitant le débattement en articulation de ladite barre d'appui (104).

13. Barreur anti-panique selon la revendication 12, **caractérisé en ce qu'**une butée coopère avec plusieurs portions d'arrêt.

14. Barreur anti-panique selon la revendication 12, **caractérisé en ce que** plusieurs butées (137, 138) coopèrent avec une portion d'arrêt (143).

15. Barreur anti-panique selon la revendication 14, **caractérisé en ce que** ladite barre d'appui (104) comporte sur le profilé une saillie latérale (143c) formant ladite portion d'arrêt (143), lesdites butées (137, 138) étant formées par des bords d'une fenêtre (134) pratiquée dans l'une des dites platines (103a, 103b) et dans laquelle fenêtre (134) pénètre ladite saillie latérale (143c).

16. Barreur anti-panique selon la revendication 15, **caractérisé en ce que** le profilé de ladite barre d'appui comporte deux extrémités longitudinales, lesquelles comportent chacune une saillie latérale formant portion d'arrêt, lesdites butées étant formées par des bords d'une fenêtre pratiquée dans chaque dite platine, dans laquelle fenêtre pénètre une des deux dites saillies latérales.

17. Barreur anti-panique selon l'une des revendications 11 à 16, **caractérisé en ce que** ladite barre d'appui (104) présente, à l'extrémité d'un bord longitudinal du profilé, une courbure qui a la forme d'un cylindre (140) creux longitudinal ; et **en ce que** ladite barre d'appui (104) est placée entre lesdites platines (103a, 103b) de sorte que ledit cylindre (140) est placé, à chaque extrémité de ladite barre d'appui (104), en face d'une ouverture (130) pratiquée dans chaque platine (103a, 103b), un pion (140a) pénétrant au niveau de chaque dite platine (103a, 103b) dans ledit cylindre (140) et ladite ouverture (130) afin d'assurer l'articulation de ladite barre d'appui (104) autour dudit axe longitudinal.

18. Barreur anti-panique selon l'une des revendications 11 à 17 **caractérisé en ce que** chacune des dites platines (103a, 103b) est sensiblement symétrique par rapport à un plan médian (AA) longitudinal du barreur.

19. Barreur anti-panique selon l'une des revendications 11 à 18, **caractérisé en ce que** lesdites platines (103a, 103b) sont sensiblement symétriques l'une de l'autre par rapport un plan médian transversal du barreur.

20. Barreur anti-panique selon l'une des revendications 11 à 19, **caractérisé en ce que** lesdites platines (103a, 103b) comportent des moyens de fixation (171, 172) pour la fixation à un support.

21. Barreur anti-panique selon l'une des revendications 1 à 20, **caractérisé en ce qu'**il comporte des coques latérales (106) adaptées à être fixées sur ladite partie fixe (3 ; 103).

22. Barreur anti-panique selon la revendication 21, **caractérisé en ce que** chacune des dites coques latérales (106) est sensiblement symétrique par rapport à un plan médian (AA) longitudinal du barreur.

23. Barreur anti-panique selon l'une des revendications 21 ou 22, **caractérisé en ce que** lesdites coques latérales (106) sont sensiblement symétriques l'une de l'autre par rapport un plan médian transversal du barreur.

24. Barreur anti-panique selon l'une des revendications 1 à 23, **caractérisé en ce qu'**il comporte un pêne (151) soumis audit élément de commande de serrure (5 ; 105).

25. Barreur anti-panique selon la revendication 24, **caractérisé en ce que** ledit barreur comporte des coques latérales (106), et **en ce que** ledit pêne (151) traverse l'une de ces dites coques latérales (106).

## Patentansprüche

1. Antipanikstange, die einen unbeweglichen Teil (3; 103) mit einem Schlosssteuerungselement (5; 105), und eine Druckstange (4; 104) umfasst, die an dem unbeweglichen Teil (3; 103) um eine Längsachse schwenkbar gelagert ist, zwischen einer Ruheposition, in der die Druckstange (4; 104) eine Position einnimmt, die von dem unbeweglichen Teil (3; 103) beabstandet ist, und einer Arbeitsposition, in der die Druckstange (4; 104) eine Position einnimmt, die dem unbeweglichen Teil (3; 103) angenähert ist und in der die Druckstange (4; 104) das Schlosssteuerungselement (5; 105) aktiviert, **dadurch gekennzeichnet, dass** die Druckstange (4; 104) ein Profilteil ist, das durch einen Gelenkabschnitt (40; 140) um die Längsachse beweglich gelagert ist, und dadurch, dass sie mindestens einen Anschlag (37, 38; 137, 138) umfasst, der von dem unbeweglichen Teil (3; 103) getragen wird und mit mindestens einem Anschlagabschnitt (43; 143) zusammenwirkt, der von der Druckstange (4; 104) getragen wird, wobei ihr Zusammenwirken den Schwenkbereich der Druckstange (4; 104) eingrenzt.

2. Antipanikstange nach Anspruch 1, **dadurch gekennzeichnet, dass** der Gelenkabschnitt (40; 140) sich an einem unteren Teil der Druckstange (4; 104) befindet und mit einem Gelenkteil (30; 130) des unbeweglichen Teils zusammenwirkt, um das Profilteil der Druckstange (4; 104) um die Längsachse beweglich zu lagern, und dadurch, dass die Druckstange (4; 104) einen Anschlagabschnitt (43; 143) umfasst, der sich an einem oberen Teil der Druckstange (4; 104) befindet.

3. Antipanikstange nach Anspruch 1 oder 2, **dadurch gekennzeichnet, dass** der unbewegliche Teil (3) ein Profilteil ist, das sich in die gleiche Richtung erstreckt wie die Druckstange (4).

4. Antipanikstange nach Anspruch 3, **dadurch gekennzeichnet, dass** der unbewegliche Teil (3) eine Längsaufnahme (34) umfasst, in die beim Schwenken eine Längskante des Profilteils der Druckstange (4) eintritt.

5. Antipanikstange nach Anspruch 4, **dadurch gekennzeichnet, dass** die Längsaufnahme (34) mindestens einen Anschlag (37) umfasst, der von dem unbeweglichen Teil (3) getragen wird und der mit mindestens einem Anschlagabschnitt (43) zusammenwirkt, der von der Druckstange (4) getragen wird, wobei ihr Zusammenwirken den Schwenkbereich der Druckstange (4) eingrenzt.

6. Antipanikstange nach Anspruch 5, **dadurch gekennzeichnet, dass** mehrere Anschläge (37, 38) mit einem Anschlagabschnitt (43) zusammenwirken.

7. Antipanikstange nach Anspruch 5, **dadurch gekennzeichnet, dass** ein Anschlag mit mehreren Anschlagabschnitten zusammenwirkt.

8. Antipanikstange nach einem der Ansprüche 5 bis 7, **dadurch gekennzeichnet, dass** die Druckstange (4) einen abgerundeten Teil (42) umfasst, der durch eine Öffnung in die Längsaufnahme (34) eintritt, wobei sich auf der Höhe der Öffnung ein Anschlag (37) befindet, der aus einem freien Ende der Aufnahme (34) gebildet ist, und dadurch, dass der Anschlagabschnitt (43) eine überstehende Kante ist, die sich am Ende des abgerundeten Teils (42) befindet.

9. Antipanikstange nach einem der Ansprüche 3 bis 8, **dadurch gekennzeichnet, dass** der unbewegliche Teil (3) Längsrippen umfasst (39a, 39b, 39c, 39d), die geeignet sind, das Schlosssteuerungselement (5) aufzunehmen.

10. Antipanikstange nach einem der Ansprüche 3 bis 9, **dadurch gekennzeichnet, dass** die Druckstange (4) in der Nähe einer Längskante des Profilteils einen Längsgelenkwulst (40) aufweist, der mit einer geschlitzten Röhre des Profilteils (30) des unbeweglichen Teils (3) zusammenwirkt, um die Druckstange (4) um die Längsachse beweglich zu lagern.

11. Antipanikstange nach Anspruch 1 oder 3, **dadurch gekennzeichnet, dass** der unbewegliche Teil (103) zwei seitliche Platten (103a, 103b) umfasst, zwischen denen sich die Druckstange (104) befindet.

12. Antipanikstange nach Anspruch 11, **dadurch gekennzeichnet, dass** jede der Platten (103a, 103b) mindestens einen Anschlag (137, 138) umfasst, der mit mindestens einem Anschlagabschnitt (143) zusammenwirkt, den die Druckstange (104) umfasst, wobei ihr Zusammenwirken den Schwenkbereich der Druckstange (104) eingrenzt.

13. Antipanikstange nach Anspruch 12, **dadurch gekennzeichnet, dass** ein Anschlag mit mehreren Anschlagabschnitten zusammenwirkt.

14. Antipanikstange nach Anspruch 12, **dadurch gekennzeichnet, dass** mehrere Anschläge (137, 138) mit einem Anschlagabschnitt (143) zusammenwirken.

15. Antipanikstange nach Anspruch 14, **dadurch gekennzeichnet, dass** die Druckstange (104) an dem Profilteil einen seitlichen Vorsprung (143c) umfasst, der den Anschlagabschnitt (143) bildet, wobei die Anschläge (137, 138) durch Kanten eines Fensters (134) gebildet werden, das in einer der Platten (103a, 103b) ausgebildet ist und in das der seitliche Vorsprung (143c) eintritt.

16. Antipanikstange nach Anspruch 15, **dadurch gekennzeichnet, dass** das Profilteil der Druckstange zwei Längsenden umfasst, die jeweils einen einen seitlichen Vorsprung bildenden Anschlagabschnitt umfassen, wobei die Anschläge durch Kanten eines Fensters gebildet werden, das in jeder der Platten ausgebildet ist und in das einer der beiden seitlichen Vorsprünge eintritt.

17. Antipanikstange nach einem der Ansprüche 11 bis 16, **dadurch gekennzeichnet, dass** das Profilteil der Druckstange (104) am Ende einer Längskante des Profilteils eine Rundung aufweist, die die Form eines hohlen Längszylinders (140) hat; und dadurch, dass die Druckstange (104) so zwischen den Platten (103a, 103b) angeordnet ist, dass der Zylinder (140) an jedem Ende der Druckstange (104) gegenüber einer Öffnung (130) angeordnet ist, die in jeder Platte (103a, 103b) ausgebildet ist, wobei auf der Höhe jeder der Platten ein Zapfen (140a) in den Zylinder (140) und die Öffnung (130) eintritt, um die um die Längsachse bewegliche Lagerung der Druckstange (104) zu gewährleisten.

18. Antipanikstange nach einem der Ansprüche 11 bis 17, **dadurch gekennzeichnet, dass** jede der Platten (103a, 103b) im Wesentlichen symmetrisch in Bezug zu einer Längsmittelebene (AA) der Antipanikstange ist.

19. Antipanikstange nach einem der Ansprüche 11 bis 18, **dadurch gekennzeichnet, dass** die Platten (103a, 103b) im Wesentlichen symmetrisch zueinander in Bezug zu einer Quermittelebene der Antipanikstange sind.

20. Antipanikstange nach einem der Ansprüche 11 bis 19, **dadurch gekennzeichnet, dass** die Platten (103a, 103b) zur Befestigung an einem Träger Befestigungsmittel (171, 172) umfassen.

21. Antipanikstange nach einem der Ansprüche 1 bis 20, **dadurch gekennzeichnet, dass** sie Seitenschalen (106) umfasst, die geeignet sind, an dem unbeweglichen Teil (3; 103) befestigt zu werden.

22. Antipanikstange nach Anspruch 21, **dadurch gekennzeichnet, dass** jede der Seitenschalen (106) in Bezug zu einer Längsmittelebene (AA) der Antipanikstange im Wesentlichen symmetrisch ist.

23. Antipanikstange nach Anspruch 21 oder 22, **dadurch gekennzeichnet, dass** die Seitenschalen (106) in Bezug zu einer Quermittelebene der Antipanikstange im Wesentlichen symmetrisch zueinander sind.

24. Antipanikstange nach einem der Ansprüche 1 bis 23, **dadurch gekennzeichnet, dass** sie einen Schlossriegel (151) umfasst, der von dem Schlosssteuerungselement (5; 105) gesteuert wird.

25. Antipanikstange nach Anspruch 24, **dadurch gekennzeichnet, dass** die Antipanikstange Seitenschalen (106) umfasst, und dadurch, dass der Schlossriegel (151) eine der Seitenschalen (106) durchdringt.

## Claims

1. An anti-panic push bar assembly comprising a fixed part (3; 103) having a lock control element (5; 105) and a support bar (4; 104) mounted pivotably on said fixed part (3; 103) about a longitudinal axis between a rest position in which said support bar (4; 104) occupies a position spaced from said fixed part (3; 103) and a working position in which said support bar (4; 104) occupies a position of being moved towards said fixed part (3; 103) and in which said support bar (4; 104) activates said lock control element (5; 105), **characterised in that** said support bar (4; 104) is a shaped member mounted pivotably about said longitudinal axis by a pivotal mounting portion (40; 140) and that it comprises at least one abutment (37, 38; 137, 138) carried by said fixed part (3; 103) and cooperating with at least one stop portion (43; 143) carried by said support bar (4; 104), their cooperation delimiting the pivotal travel of said support bar (4; 104).

2. An anti-panic push bar assembly according to claim 1 **characterised in that** said pivotal mounting portion (40; 140) is disposed in a lower part of said support bar (4; 104) and cooperates with a pivotal mounting part (30; 130) of said fixed part to pivotally mount the shaped member of said support bar (4; 104) about said longitudinal axis and that said support bar (4; 104) comprises a stop portion (43; 143) disposed in an upper part of said support bar (4; 104).

3. An anti-panic push bar assembly according to one of claims 1 and 2 **characterised in that** the fixed part (3) is a shaped member extending in same direction as said support bar (4).

4. An anti-panic push bar assembly according to claim 3 **characterised in that** said fixed part (3) comprises a longitudinal housing (34) into which a longitudinal edge of the shaped member of said support bar (4) penetrates with travel movement.

5. An anti-panic push bar assembly according to claim 4 **characterised in that** said longitudinal housing (34) comprises at least one abutment (37) carried by said fixed part (3) and cooperating with at least one stop portion (43) carried by said support bar (4), their cooperation delimiting the pivotal travel of said support bar (4).

6. An anti-panic push bar assembly according to claim 5 **characterised in that** a plurality of abutments (37, 38) cooperate with a stop portion (43).

7. An anti-panic push bar assembly according to claim 5 **characterised in that** an abutment cooperates with a plurality of stop portions.

8. An anti-panic push bar assembly according to one of claims 5 to 7 **characterised in that** said support bar (4) comprises a curved portion (42) which penetrates into said longitudinal housing (34) by way of an opening at the level of which is disposed an abutment (37) formed by a free end of said housing (34) and that said stop portion (43) is a lip at the end of said curved portion (42).

9. An anti-panic push bar assembly according to one of claims 3 to 8 **characterised in that** said fixed part (3) comprises longitudinal ribs (39a, 39b, 39c, 39d) adapted to receive said lock control element (5).

10. An anti-panic push bar assembly according to one of claims 3 to 9 **characterised in that** said support bar (4) in the proximity of a longitudinal edge of the shaped member has a longitudinal pivotal mounting bulge (40) cooperating with a slit tube of the shaped member (30) of said fixed part (3) to mount said support bar (4) pivotably about said longitudinal axis.

11. An anti-panic push bar assembly according to one of claims 1 or 3 **characterised in that** said fixed part (103) comprises two lateral plates (103a, 103b) between which said support bar (104) is disposed.

12. An anti-panic push bar assembly according to claim 11 **characterised in that** each said plate (103a, 103b) comprises at least one abutment (137, 138) cooperating with at least one stop portion (143) that said support bar (104) comprises, their cooperating delimiting the pivotal travel of said support bar (104).

13. An anti-panic push bar assembly according to claim 12 **characterised in that** an abutment cooperates with a plurality of stop portions.

14. An anti-panic push bar assembly according to claim 12 **characterised in that** a plurality of abutments (137, 138) cooperate with a stop portion (143).

15. An anti-panic push bar assembly according to claim 14 **characterised in that** said support bar (104) comprises on the shaped member a lateral projection (143c) forming said stop portion (143), said abutments (137, 138) being formed by edges of a window (134) in one of said plates (103a, 103b) and into which window (134) said lateral projection (143c) penetrates.

16. An anti-panic push bar assembly according to claim 15 **characterised in that** the shaped member of said support bar comprises two longitudinal ends which each comprise a lateral projection forming a stop portion, said abutments being formed by edges of a window in each said plate, into which window one of the two said lateral projections penetrates.

17. An anti-panic push bar assembly according to one of claims 11 to 16 **characterised in that** at the end of a longitudinal edge of the shaped member said support bar (104) has a curve which is in the shape of a hollow longitudinal cylinder (140); and that said support bar (104) is placed between said plates (103a, 103b) in such a way that said cylinder (140) is placed at each end of said support bar (104) in facing relationship with an opening (130) provided in each plate (103a, 103b), a pin (140a) engaging at the level of each said plate (103a, 103b) into said cylinder (140) and said opening (130) to provide for pivotal mounting of said support bar (104) about said longitudinal axis.

18. An anti-panic push bar assembly according to one of claims 11 to 17 **characterised in that** each of said plates (103a, 103b) is substantially symmetrical with respect to a longitudinal median plane (AA) of the push bar assembly.

19. An anti-panic push bar assembly according to one of claims 11 to 18 **characterised in that** said plates (103a, 103b) are substantially symmetrical with each other with respect to a transverse median plane of the push bar assembly.

20. An anti-panic push bar assembly according to one of claims 11 to 19 **characterised in that** said plates (103a, 103b) comprise fixing means (171, 172) for fixing to a support.

21. An anti-panic push bar assembly according to one of claims 1 to 20 **characterised in that** it comprises lateral casings (106) adapted to be fixed to said fixed part (3; 103).

22. An anti-panic push bar assembly according to claim 21 **characterised in that** each of said lateral casings (106) is substantially symmetrical with respect to a longitudinal median plane (AA) of the push bar assembly.

23. An anti-panic push bar assembly according to one of claims 21 and 22 **characterised in that** said lateral casings (106) are substantially symmetrical with each other with respect to a transverse median plane of the push bar assembly.

24. An anti-panic push bar assembly according to one of claims 1 to 23 **characterised in that** it comprises a bolt (151) on which said lock control element (5; 105) acts.

25. An anti-panic push bar assembly according to claim 24 **characterised in that** said push bar assembly comprises lateral casings (106) and that said bolt (151) passes through one said lateral casings (106).
